# EUROPÄISCHE PATENTSCHRIFT

(11) **EP 0 242 688 B1**
(45) Veröffentlichungstag und Bekanntmachung des Hinweises auf die Patenterteilung: **18.07.1990**
(21) Anmeldenummer: 87105067.0
(22) Anmeldetag: 06.04.1987
(51) Int. Cl.: H01T 4/12, H01T 1/24

(54) **Überspannungsableiter**
Surge arrester
Dérivateur de surtension

(30) Priorität: 22.04.1986 DE 3613599
(43) Veröffentlichungstag der Anmeldung: 28.10.1987
(73) Patentinhaber: SIEMENS AKTIENGESELLSCHAFT, 80333 München (DE)
(72) Erfinder: Boy, Jürgen, Dipl.-Ing., D-1000 Berlin 28 (DE)

(56) Entgegenhaltungen:
- EP-A- 0 138 082
- AU-A- 183 813
- DE-A- 3 207 663
- GB-A- 544 264
- US-A- 3 588 576
- US-A- 3 702 952
- US-A- 3 989 985
- US-A- 4 266 260
- US-A- 4 491 893

## Beschreibung

Die vorliegende Erfindung betrifft einen Überspannungsleiter nach dem Oberbegriff des Patentanspruchs 1.

Die Erfindung liegt auf dem Gebiet der elektrischen Bauelemente und ist bei der konstsruktiven Ausgestaltung eines Überspannungsableiters anzuwenden, der eine topfartig ausgebildete erste Elektrode und eine in diese erste Elektrode hineinragende, zylindrisch ausgebildete zweite Elektrode aufweist, wobei wenigstens eine der beiden Elektroden im Bereich des Entladungsspaltes mit einer Aktivatormasse beschichtet ist.

Bei einem bekannten Oberspannungsableiter dieser Art können die beiden Elektroden mittels spezieller Halterungen mit den beiden Stirnflächen eines zylindrischen Keramikgehäuses vakuumdicht hartverlötet sein. Der Entladungsspalt wird dabei von einem ebenen Spalt zwischen dem Boden der topfartigen Elektrode und der Stirnfläche der zylindrischen Elektrode sowie einem ringförmigen Spalt zwischen der Innenwand der topfartigen Elektrode und der Mantelfläche der zylindrischen Elektrode gebildet. Er kann auch nur von einem dieser beiden Spalte gebildet werden. Zur Herabsetzung der Ausstrittsarbeit nach dem Zünden des Ableiters sind die Stimfläche der zylindrischen Elektrode und der Boden der topfförmigen Elektrode mit einer geeigneten Masse beschichtet. (DE-A 1 944 564, Fig. 2).
- Als Aktivierungsmasse ist im übrigen eine Paste bekannt, die als pulverförmige metallische Komponente ein Alkalimetall, eine Barium-Aluminium-Legierung und zusätzlich metallisches Wolfram und/oder Molybdän enthält. Diese Masse wird durch einen Tempervorgang auf den Elektroden eines Ableiters fixiert. Derartig ausgebildete Ableiter können zusätzlich mit Zündstrichen auf der Innenseite des Isolators versehen sein (EP-A 0 138 082).
- Zündstriche gehen bei Ableitem mit sich axial gegenüberstehenden Elektroden in aller Regel alternierend von der einen und der anderen Elektrode aus und enden etwa auf der Höhe des Zündspaltes (US-A 4 491 893).

Ausgehend von einem Überspannungsableiter mit den Merkmalen des Oberbegriffes des Patentanspruches 1 liegt der Erfindung die Aufgabe zugrunde, den Ableiter so auszugestalten, daß er eine hohe Glimmbrennspannung und eine geringe Streuung sowohl der Glimmbrennspannung als auch der Zündspannung aufweist.

Zur Lösung dieser Aufgabe ist gemäß der Erfindung vorgesehen, daß die Aktivatorbeschichtung aus einer aufgeschmolzenen Silberschicht oder aus einer aufgeschmolzenen Schicht aus wenigstens zwei metallenen Komponenten besteht, von die erste Komponente Aluminium mit einem Anteil von etwa 10 bis 40 Gew.-% und die zweite Komponente aus einem Metall besteht, das mit dem Aluminium ein Eutektikum mit einem Schmelzpunkt unterhalb der Löttemperatur der Hartlötverbindung zwischen den Elektroden und dem Keramikgehäuse bildet; weiterhin ist vorgesehen, daß nur mit der zylindrischen Elektrode wenigstens ein Zündstrich verbunden ist, der unter Freilassung einer Restisolationsstrecke im Hinterraum der topfartig ausgebildeten Elektrode endet.

Bei einem derart ausgebildeten Überspannungsableiter wird eine Aktivatormasse verwendet, die belastungsstabil ist, aber zur Zerstäubung neigt. Diese Zerstäubung wird jedoch dadurch beherrscht, daß ein ausreichend großer Aufnahmeraum für den Metalldampf zur Verfügung steht und an unkritischen Stellen, insbesondere an der zylindrischen Elektrode, ein hohes Maß an Metalldampfkondensation ermöglicht ist. Die kritischen Isolatorstrecken, in deren Bereich auch der bzw. die einseitig angeordneten Zündstriche enden, werden daher kaum bedampft.

Als zweite Komponente einer Aktivierungsmasse mit Aluminium als erster Komponente eignen sich insbesondere die Stoffe Silber, Kupfer, Silizium, Zinn und Chrom. Alternativ kann auch eine Silberschicht verwendet werden. Sie kann in Pulverform oder mittels bekannter Beschichtungsverfahren (beispielsweise galvanisch) aufgebracht sein.

Die bei einer Aktivatormasse auf Aluminiumbasis dem Aluminium als zweite Komponente zugesetzten Metalle verhindern eine Aufrauung der Elektrodenoberfläche; eine solche Aufrauung in Form von Kügelchen würde beim Einlöten der Elektroden oder beim Betrieb des Ableiters entstehen, wenn man Aluminium ohne diese Zusätze als Aktivatormasse einsetzt. Eine solche Aufrauung würde die Kennwerte verändern und könnte zum Kurzschluß führen. - Der Aluminiumanteil der Aktivatormasse wirkt vorteilhaft gleichzeitig als Getter.

Wenn man im übrigen jede Elektrode einstückig mit einem Lötflansch versieht, dann ist auf einfache Weise bei vorgegebener Länge des Ableiters eine große Tiefe des bedampfungsarmen Hinterraumes der topfförmigen Elektrode erreichbar und damit auch eine sichere Wirksamkeit des Zündstriches gewährleistet.

Eine besonders leistungsstarke und dabei raumsparende Ausführungsform ist durch die Merkmale gekennzeichnet, daß die Elektroden im wesentlich aus Kupfer bestehen, daß zumindest die zweite Elektrode mit einem eutektischen AgCu-Lot auf das Keramikgehäuse aufgelötet ist, daß im Bereich des Entladungsspaltes auf beide Elektroden eine Aghaltige Metallschicht als Aktivatorschicht aufgebracht ist, dass der Kondensationsspalt eine zumindest etwa gleiche Breite wie der Entladungsspalt aufweist, daß der bedampfungsarme Hinterraum etwa 1,5 mal so breit ist wie der Entladungsspalt, daß die Länge des Kondensationsspaltes und des spaltförmigen bedampfungsarmen Hinterraumes mindestens das Fünffache der entsprechenden Spaltbreite beträgt, daß die umlaufenden Kanten der Stirnfläche der Zylinderwand zu beleibigen Teilen des zylindrischen Kontaktes mindestens etwa das 1,5-fache der Breite des Entladungsspaltes beträgt. Die genannte Bemessung ergibt im Zusammenhang mit der genannten Aktivatormasse und dem genanntem Lot keine Entladungen außerhalb des Entladungsspaltes und einen sehr platzsparenden Überspannungsableiter. Dabei sind Zündstriche aus Graphit für eine gleichmäßige Zündspannung vorteilhaft.

Für die Einhaltung der dynamischen Zündspannung reicht es aus, wenn der kürzeste Weg von dem Zündstrich entlang dem Keramikgehäuse zur ersten Elektrode (die Restisolationsstrecke) zumindest ebenso groß ist wie der kleinste gegenseitige Abstand der beiden Elektroden im Bereich des Entladungsspaltes.

Ein einfach realisierbare Ausführungsform mit geringer Exemplarstreuung der elektrischen Kennwerte enthält die Merkmale, daß der Innendurchmesser des Isolierstoffgehäuses um ca. 1 mm größer ist als der Außendurchmesser der topfförmigen Elektrode und daß der Innendurchmesser des Keramikgehäuses und der Außendurchmesser der topfförmigen Elektrode von ihrem jeweiligen Nennwert um nicht mehr als ± 0,1 mm abweichen.

Ein erfindungsgemäßer Überspannungsableiter ist vorteilhaft mit einem Gasgemisch aus Argon und Wasserstoff gefüllt, wobei der Wasserstoffanteil zwischen 5% und 20% liegt.

Drei Ausführungsbeispiele des neuen Überspannungsableiters sind in den Figuren 1 bis 3 im Schnitt dargestellt. Dabei zeigt
Figur 1 einen Ableiter mit ebenem Boden und ebener Stirnfläche der beiden Elektroden,
Figur 2 einen Ableiter mit kegelförmiger Ausgestaltung von Boden und Stirnfläche der beiden Elektroden und
Figur 3 einen Ableiter mit kegelstumpfförmiger Ausgestaltung von Boden und Stirnfläche der beiden Elektroden.

Gemäß erste Elektrode 1, ein zylinderförmiges Keramikgehäuse 3 und eine zweite Elektrode 2 miteinander an den Lötflächen 4 vakummdicht hartverlötet. Die erste Elektrode 1 F₁ ist topfförmig ausgebildet und weist eine Sackbohrung 12 auf, die sich aus der zylindrischen Innenwand 19 und dem Boden 13 zusammensetzt. Die zweite Elektrode 2 ist zylindrisch ausgebildet und weist eine Stirnfläche 14 und eine Mantelfläche 18 auf.

Zwischen der Stirnfläche 14 und dem Boden 13 liegt der Spalt 5. An diesem Spalt 5 schließt sich zwischen der Innenwand 19 der ersten Elektroden 1 und der Mantelfläche 18 der zweiten Elektrode 2 ein Spalt 6 an, der zumindest dieselbe Breite aufweist wie der Spalt 5. Die beiden Elektroden 1 und 2 sind vorzugsweise aus Kupfer; sie können aber z.B. auch aus einer Legierung der Metalle Fe, Ni, Co, bestehen.

Die Stirnfläche 11 der Zylinderwand 15 ist abgerundet oder angefast. Der Abstand von der Stirnfläche 11 zu beliebigen Teilen der zweiten Elektrode 2 beträgt zumindest etwa das 1,5-fache der Breite des kleineren der Spalte 5 oder 6.

Zwischen der Zylinderwand 15 und dem Keramikgehäuse 3 liegt der bedampfungsarme Hinterraum 7. Seine Länge beträgt etwa das Fünffache seiner Breite. Mindestens ein Zündstrich 10 ist mit der Elektrode 2 elektrisch leitend verbunden und reicht in den bedampfungsarmen Hinterraum 7 hinein. Sein Endpunkt besitzt zur ersten Elektrode 1 entlang der Innenwand 16 des Keramikgehäuses 3 zumindest etwa denselben Abstand, wie die beiden Elektroden 1 und 2 voneinander in den Spalten 5 oder 6. Der oder die Zündstriche 10 sind vorzugsweise als Graphitstriche ausgebildet.

Auf die Begrenzungsflächen der Spalte 5 und 6 ist eine Aktivatorschicht 8, 9, 21, 22 aufgebracht ist. Dadurch wird die Entladung im Bereich dieser Aktivatorschicht gehalten, der Überspannungsableiter kann sowohl im Durchmesser als auch in der axialen Ausdehnung verkleinert werden, ohne daß Entladungen an unverwünschten Stellen auftreten, welche die Lebensdauer des Überspannungsableiters herabsetzen könnten.

Da die Spalte 5 und 6 vollständig als Entladungsspalte ausgenutzt sind, kann der Überspannungsableiter eine sehr hohe Stoßstrombelastung vertragen.

Eine besonders einfach herzustellende Ausführungsform ist in Fig. 2 dargestellt, bei der die Stirnfläche 24 und der Boden 23 jeweils annähernd kegelförmig ausgebildet sind und der Winkel des Kegelmantels zu seiner Rotationsachse dem Winkel der Schneide eines Spiralbohrers zu dessen Rotationsachse entspricht. In diesem Beispiel sind nur die Aktivatorschichten 29 und 30 auf der Stirnfläche 24 und dem Boden 23 vorgesehen. Der Spalt 5 ist schmaler als der Spalt 6, die Abmessungen des Überspannungsableiters in axialer Richtung kann relativ klein gehalten werden.

Fig. 3 zeigt eine Ausführungsform mit einer besonders langen Lebensdauer. Auch hier sind Aktivatorschichten 8 und 9 im Bereich des Spaltes 5 angebracht, während im Bereich des Spaltes 6 keine Aktivatorschichten vorhanden sind. Dadurch wirkt der Spalt 6 im wesentlichen als zusätzlicher Kondensationsspalt, die entstehenden Metalldämpfe gelangen zum größten Teil nicht an das Isolierstoffgehäuse. Der Spalt 6 ist schmaler als der Spalt 5. Um garantiert Fehlzündungen im Bereich der Stirnflächen 11 zu vermeiden, weist der zweite Kontakt 2 in der Nachbarschaft der Stirnflächen 11 einen Bereich 28 mit verringertem Durchmesser auf, so daß der Abstand zwischen der Stirnfläche 11 und dem zweiten Kontakt 2 auch bei dieser Ausführungsform den Isolationsanforderungen genügt.

Die Stirnflächen 14 und der Boden 13 weisen in diesem Fall die Form von Kegelstümpfen auf, die auf der Seite mit kleinerem Querschnitt durch Kreisflächen 25 bzw. 26 begrenzt sind. Die Kreisflächen 25 und 26 weisen unterschiedliche Durchmesser auf, so daß ihre Kanten 27 und 31 in radialer Richtung gegeneinander versetzt liegen. Die Kreisfläche 25 ist dabei kleiner als die Kreisfläche 26. Dadurch wird eine Stromkonzentration entlang der Kante 27 vermieden. In dieser Ausführungsform ist der Spalt 6 schmaler als der Spalt 5, so daß der Durchmesser des Überspannungsableiters relativ klein gehalten werden kann und im relativ engen Spalt 6 das im Spalt 5 abdampfende Metall sich schnell niederschlägt. Der mit Metall bedampfte Bereich 17 auf dem Keramikisolator wird dadurch besonders klein gehalten. Diese Ausführungsform gewährleistet also eine besonders lange Lebensdauer des Überspannungsableiters.

## Patentansprüche

1. Überspannungsableiter mit einem zylindrischen Keramikgehäuse und mit zwei Elektroden, die mit den beiden Stirnflächen des Keramikgehäuses vakuumdicht hartverlötet sind, bei dem die eine Elektrode topfartig ausgebildet und mit radialem Abstand zum Keramikgehäuse angeordnet ist und die andere Elektrode aus einem zylindrischen Körper besteht, wobei die zylindrisch ausgebildete Elektrode in die topfartig ausgebildete Elektrode derart hineinragt, daß der Spalt zwischen dem Boden der topfartigen Elektrode und der Stirnfläche der zylindrischen Elektrode oder der Spalt zwischen der Innenwand der topfartigen Elektrode und der Mantelfläche der zylindrischen Elektrode oder beide Spalten zusammen den Entladungsspalt bilden, und bei dem wenigstens eine der beiden Elektroden im Entladungsbereich mit einer Aktivatormasse beschichtet ist, dadurch gekennzeichnet, daß die Aktivatorbeschichtung (8, 9) aus einer aufgeschmolzenen Silberschicht oder aus einer aufgeschmolzenen Schicht aus wenigstens zwei metallenen Komponenten besteht, von denen die erste Komponente Aluminium mit einem Anteil von etwa 10 bis 40 Gew.% und die zweite Komponente aus einem Metall besteht, das mit dem Aluminium ein Eutektikum mit einem Schmelzpunkt unterhalb der Löttemperatur der Hartlötverbindung zwischen den Elektroden (1, 2) und dem Keramikgehäuse (3) bildet, und daß nur mit der zylindrischen Elektrode (2) wenigstens ein Zündstrich (10) verbunden ist, der unter Freilassung einer Restisolationsstrecke (16) im Hinterraum (7) der topfartig ausgebildeten Elektrode (1) endet.

2. Überspannungsableiter nach Anspruch 1, dadurch gekennzeichnet, daß die zweite Komponente der Aktivatorbeschichtung (8, 9) aus einem der Stoffe Ag, Cu, Si, Sn, Cr besteht.

3. Oberspannungssbleiter nach Anspruch 1 oder 2, dadurch gekennzeichnet, daß der kürzeste Weg von dem Zündstrich (10) entlang dem Keramikgehäuse (3) zur topfartig ausgebildeten Elektrode (1) mindestens ebenso groß ist wie der kleinste gegenseitige Abstand der beiden Elektroden (1, 2) im Bereich des Entladungsspaltes (5, 6).

4. Überspannungsableiter nach einem der Ansprüche 1 bis 3, dadurch gekennzeichnet, daß jede Elektrode (1, 2) einstückig mit einem Lötflansch versehen ist.

## Claims

1. Surge arrester comprising a cylindrical ceramic casing and two electrodes which are hard-soldered in vacuum-tight manner to the two end faces of the ceramic casing, wherein one electrode is pot- shaped and is disposed in radial spaced relationship to the ceramic casing and the other electrode consists of a cylindrical body, while the electrode of cylindrical from extends into the potshaped electrode in such manner that the gap between the base of the pot-shaped electrode and the face of the cylindrical electrode or the gap between the inside wall of the pot-shaped electrode and the bounding surface of the cylindrical electrode or both gaps together form the discharge gap, and wherein at least one of the two electrodes is coated with an activator mass in the discharge region, characterised in that the activator coating (8, 9) consists of a fused-on silver layer or of a fused-on layer comprising at least two metallic components, of which the first component is aluminium in a proportion of about 10% to 40% by weight and the second component consists of a metal which forms with the aluminium a eutectic having a melting point below the temperature employed in making the hard-soldered joint between the electrodes (1, 2) and the ceramic casing (3), and in that there is connected only to the cylindrical electrode (2) at least one firing strip (10) which terminates in the rear chamber (7) of the pot-shaped electrode (1) so as to leave free a residual insulation path(16).

2. Surge arrester according to claim 1, characterised in that the second component of the activator coating (8, 9) consists of one of the substances Ag, Cu, Si, Sn and Cr.

3. Surge arrester according to claim 1 or 2, characterised in that the shortest path from the firing strip (10) along the ceramic housing (3) to the pot- shaped electrode (1) is at least equal to the minimum distance between the two electrodes (1, 2) in the region of the discharge gap (5, 6).

4. Surge arrester according to one of claims 1 to 3, characterised in that each electrode (1, 2) is formed in one piece with a soldering flange.

## Revendications

1. Dispositif de dérivation des surtensions comportant un boîtier céramique cylindrique et deux électrodes qui sont fixées par brasage fort, d'une manière étanche au vide, entre les deux surfaces frontales du boîtier céramique, et dans lequel une électrode est réalisée en forme de pot et est disposée à une certaine distance radiale du boîtier céramique et l'autre électrode est constituée par un corps cylindrique, l'électrode de forme cylindrique pénétrant dans l'électrode réalisée en forme de pot de telle sorte que la fente présente entre le fond de l'électrode en forme de pot et la surface frontale de l'électrode cylindrique ou la fente présente entre la paroi intérieure de l'électrode en forme de pot et la surface enveloppe de l'électrode cylindrique ou ces deux fentes forment conjointement la fente de décharge, et dans lequel au moins l'une des deux électrodes est recouverte, dans la zone de décharge, par une masse d'activation, caractérisé par le fait que le revêtement d'activation (8, 9) est formé par une couche d'argent déposée par fusion et une couche déposée par fusion et constituée par au moins deux composants métalliques, dont le premier est de l'aluminium présent en un pourcentage d'environ 10 à 40 % en poids et dont le second est formé d'un métal qui forme, avec l'aluminium, un eutectique possédant un point de fusion inférieur à la température de brasage de la liaison obtenue par brasage fort entre les électrodes (1, 2) et le boîtier céramique (3), et qu'au moins une barrette d'amorçage (10), qui se termine en ménageant une section résiduelle d'isolation (16) dans l'espace arrière (7) laissé libre par l'électrode en forme de pot (1), est reliée uniquement à l'électrode cylindrique (2).

2. Dispositif de dérivation des surtensions suivant la revendication 1, caractérisé par le fait que les deux composants du revêtement d'activation (8, 9) sont constitués par l'une des substances Ag, Cu, Si, Sn, Cr.

3. Dispositif de dérivation des surtensions suivant la revendication 1 ou 2, caractérisé par le fait que le trajet le plus court le long du boîtier céramique (3) depuis la barrette d'amorçage (10) jusqu'à l'électrode en forme de pot (1) est au moins aussi long que la distance réciproque le plus faible entre les deux électrodes (1, 2) dans la zone de la fente de décharge (5, 6).

4. Dispositif de dérivation des surtensions suivant l'une des revendications 1 à 3, caractérisé par le fait que chaque électrode (1, 2) comporte une bride de soudage qui en est solidaire.
